# EUROPÄISCHE PATENTSCHRIFT

(11) **EP 0 288 719 B1**
(45) Veröffentlichungstag und Bekanntmachung des Hinweises auf die Patenterteilung: **28.04.1993**
(21) Anmeldenummer: 88104223.8
(22) Anmeldetag: 17.03.1988
(51) Int. Cl.: F15B 11/08, F15B 15/28, B30B 15/16

(54) **Steuereinrichtung für einen pneumo-hydraulischen Kraftantrieb**
Control arrangement for pneumatic-hydraulic power drive
Dispositif de commande pour installation de puissance pneumatique-hydraulique

(30) Priorität: 01.04.1987 DE 3710178
(43) Veröffentlichungstag der Anmeldung: 02.11.1988
(73) Patentinhaber: MANNESMANN Aktiengesellschaft, 40027 Düsseldorf (DE); GEBR. SCHMIDT FABRIK FÜR FEINMECHANIK, D-78112 St Georgen (DE)
(72) Erfinder: Goedecke, Wolf Dieter, Prof. Dr., D-7731 Unterkirnbach (DE); Schmidt, Rolf, D-7742 St. Georgen/Schwarzwald (DE)

(56) Entgegenhaltungen:
- WO-A-84/00827
- DE-A- 2 925 902
- DE-B- 2 818 337
- FR-A- 1 427 837
- FR-A- 2 517 923
- GB-A- 955 957
- US-A- 4 099 436
- PATENT ABSTRACTS OF JAPAN, Band 10, Nr. 349, (M-538)[2405], 26. November 1986; & JP-A-61 148 000 (HITACHI LTD) 05-07-1986

## Beschreibung

Die Erfindung betrifft eine Steuereinrichtung für einen pneumo-hydraulischen Kraftantrieb mit einer Betätigungsstange, die mittels eines Arbeitskolbens im Eilgang pneumatisch mit geringer Kraft über große Wege sowie mittels eines Verdrängerkolbens hydraulisch im Langsamgang mit großer Kraft über kleine Wege betätigbar ist, wobei der Verdrängerkolben seinerseits über einen Luftkolben pneumatisch betätigbar ist und mit diesem zusammen einen Druckübersetzer bildet und wobei zur Beaufschlagung des Arbeitskolbens eine erste Ventilanordnung und zur Beaufschlagung des Luftkolbens eine zweite Ventilanordnung vorgesehen ist.

Eine derartige Steuereinrichtung ist aus der DE-B-2818 337 bekannt.

Bei der bekanten Steuereinrichtung weist der Kraftantrieb einen vorderen, doppelt wirkenden und pneumatisch betätigbaren Arbeitskolben auf, der in einer Zylinderbohrung mit verhältnismäßig großem Durchmesser läuft und von beiden Seiten mit Druckluft beaufschlagbar ist. Der Arbeitskolben trägt eine Betätigungsstange, die beispielsweise zum Vernieten eingesetzt werden kann. Wird der Arbeitskolben auf seiner Rückseite mit Druckluft beaufschlagt, fährt, er im Eilgang mit verhältnismäßig geringer Kraft nach vorne aus. Bei Erreichen einer Endstellung erhöht sich der Druck auf der Rückseite des Arbeitskolbens. Die Druckluft strömt nun auf die Rückseite eines Luftkolbens etwa gleichen Querschnitts, der seinerseits den Verdrängerkolben wesentlich geringerer Querschnittsfläche trägt. Der Verdrängerkolben taucht in einen Ölspeicher ein, der im Bereich der Rückseite der Betätigungsstange angeordnet ist. Infolge des Durchmesserverhältnisses von Luftkolben und Verdrängerkolben ergibt sich bei pneumatischer Betätigung des Verdrängerkolbens eine Kraftverstärkung im Bereich des Ölspeichers und damit eine hohe Betätigungskraft für die Betätigungsstange bei geringer Auslenkung.

Bei der bekannten Einrichtung erfolgt die Umschaltung vom Eilgang mit geringer Kraft auf den Langsamgang (Krafthub) mit hoher Kraft selbsttätig, weil, wie erwähnt, die Druckluft von der Rückseite des Arbeitskolbens bei Erreichen eines bestimmten Werts selbsttätig auf die Rückseite des Luftkolbens gelangt und der Krafthub automatisch einsetzt.

Zur Steuerung können können bei der bekannten Einrichtung auch Schaltventile vorgesehen werden, wobei die Weiterleitung der Druckluft auf den Luftkolben durch ein Druckwegeventil erfolgte, das dann umgeschaltet wird, wenn der Druck am Eingang (Rückseite des Arbeitskolbens) einen vorgegebenen Betrag übersteigt. Bei der bekannten Einrichtung ist auch die Möglichkeit vorgesehen, eine wegabhängige Steuerung einzusetzen, bei der ein Endschalter in der Bewegungsbahn der Betätigungsstange vorgesehen ist, der bei Betätigung vom Eilgang auf den Langsamgang (Krafthub) umschaltet. Es werden jedoch bei all diesen Steuerungen ausschließlich Schaltventile eingesetzt, und die Betätigung des Luftkolbens erfolgt über eine Zwangs-Folgesteuerung in Abhängigkeit von der Betätigung des Arbeitskolbens.

Die bekannte Einrichtung hat somit den Nachteil , daß der übergang vom Eilgang zum Langsamgang stets schlagartig erfolgt und der Langsamgang ungeregelt verläuft, so daß die bekannte Einrichtung für eine Vielzahl von Anwendungen nicht einsetzbar ist, wenn es darauf ankommt, die Betätigungskraft in Abhängigkeit vorgegebener Parameter zu dosieren oder auch in Abhängigkeit vom jeweiligen Einsatzfall zu regeln.

Der Erfindung liegt daher die Aufgabe zugrunde, eine Einrichtung der eingangs genannten Art dahingehend weiterzubilden, daß die Betriebsparameter der Einrichtung frei vorgebbar und insbesondere geregelt einstellbar sind.

Diese Aufgabe wird erfindungsgemäß durch die im Anspruch 1 angegebenen Merkmale gelöst. Weitere vorteilhafte Augestaltungen sind in den abhängigen Ansprüchen angegeben.

Die der Erfindung zugrundeliegende Aufgabe wird auf diese Weise vollkommen gelöst.

Durch die über einen längeren Weg kontinuierlich einsetzbare Wegmeßeinheit kann - im Gegensatz zu dem bekannten Endlagenschalter - der Eilgang in seinem Verfahrweg frei programmiert werden. Durch die Abtrennung der Betätigung des Druckübersetzers von der Betätigung des Arbeitskolbens kann nach dem Durchlaufen des Eilganges der Langsamgang (Krafthub) ebenfalls frei programmiert vorgegeben werden, wobei beliebige Kraft/Weg-Abhängigkeiten vorgebbar sind.

Diese Maßnahmen haben damit den Vorteil, daß die erfindungsgemäße Steuereinrichtung für eine Vielzahl von Aufgaben einsetzbar ist, und zwar nicht nur für verhältnismäßig grobe Kraftarbeiten, wie das eingangs erwähnte Vernieten, sondern auch für präzise Kraftarbeiten, beispielsweise bei der Betätigung einer Hand eines Handhabungsgeräts und dergleichen mehr.

Bei einer besonders bevorzugten Ausgestaltung der Erfindung ist der Arbeitskolben doppelt wirkend, und der Betätigungsdruck des Arbeitskolbens wird mittels elektropneumatischer 2/2-Servoventile eingestellt.

Diese Maßnahme hat den Vorteil, daß der Schnellgang des Arbeitskolbens von der Anfangsstellung bis zur Endstellung besonders präzise eingestellt werden kann, weil die Verwendung elektropneumatischer Servoventile eine genaue Umsetzung einer analogen Eingangsgröße in eine pneumatische Ausgangsgröße gestattet.

Bei einer weiteren bevorzugten Ausgestaltung der Erfindung ist der Luftkolben des Druckübersetzers einfachwirkend, und der Betätigungsdruck des Druckübersetzers wird mittels eines elektropneumatischen 2/2-Schaltventils mit Vorsteuerventil eingestellt.

Diese Maßnahme hat den Vorteil, daß die hohe Kraft der Betätigungsstange präzise dosiert eingestellt werden kann.

Bei einem Ausführungsbeispiel ist das zweite dem Regler zugeführte Signal ein zweites Ausgangssignal der Wegmeßeinheit. Diese Maßnahme hat den Vorteil, daß Aufgaben ausgeführt werden können, bei denen die Betätigungsstange eine vorbestimmte Wegstrecke mit hoher Kraft durchfahren muß, ohne daß es dabei auf den Betätigungsdruck ankommt, wie dies z. B. bei Fügearbeiten der Fall ist.

Bevorzugt ist bei dieser Variante, wenn bei Erreichen des zweiten Signals der Betätigungsdruck des Druckübersetzers mittels eines Drucksensors gemessen und mit einem vorgegebenen Betätigungsdruck-Intervall verglichen wird.

Diese Maßnahme hat den Vorteil, daß überwacht werden kann, ob zum Durchmessen der vorgenannten Wegstrecke im Krafthub ein Betätigungsdruck aufgewendet werden mußte, der innerhalb einer vorgegebenen Toleranzbreite lag. Soll z.B. im Rahmen einer Fügearbeit ein Teil in ein anderes Teil eingepreßt werden, so würde ein Unterschreiten des Intervalls bedeuten, daß die zu fügenden Teile in dem Sinne unpräzise gefertigt waren, daß sie zu lose ineinander paßten und demzufolge nur ein geringer Betätigungsdruck erforderlich war, um die vorgegebene Wegstrecke zu durchmessen, während ein Überschreiten des Intervalls andeutet, daß die Teile zu eng gefertigt waren und daher ein zu hoher Betätigungsdruck erforderlich war, um die gewünschte Fügung zu erreicen. In beiden Fällen kann dies für den beabsichtigten Einsatzzweck der gefügten Teile unakzeptabel sein, so daß bei Über- oder Unterschreiten des Intervalls die gefügten Teile als Ausschuß deklariert werden können.

Bei einer anderen Variante des Ausführungsbeispiels ist das zweite Signal ein Ausgangssignal eines den Betätigungsdruck des Druckübersetzers erfassenden Drucksensors.

Bei dieser Variante wird statt einer zu durchmessenden Wegstrecke im Krafthub ein zu erreichender Druckwert vorgegeben, wenn beispielsweise im Rahmen von Fügearbeiten die Fügekraft vorgegeben ist.

Auch bei diesem Ausführungsbeispiel kann man entsprechend bei Erreichen des zweiten Signals das Ausgangssignal der Wegmeßeinheit mit einem vorgegebenen Weg-Intervall vergleichen.

Bei dieser Variante wird somit ein Kriterium für ein Ausschußteil dadurch gebildet, daß man überprüft, ob bis zum Erreichen des vorgegebenen Druckwerts ein Weg innerhalb einer zulässigen Toleranzbreite durchmessen wurde. Bei zu lose ineinander passenden Teilen würde z.B. bei Aufbringen des vorgegebenen Drucks (Betätigungskraft) ein zu großer Weg durchmessen, während umgekehrt bei zu eng gefertigten Teilen nur ein geringer Weg durchmessen werden könnte.

Weitere Vorteile ergeben sich aus der Beschreibung und der beigefügten Zeichnung.

Es versteht sich, das die vorstehend ganannten und die nachstehend noch erläuterten Merkmale nicht nur in der jeweils angegebenen Kombination, sondern auch in anderen Kombinationen oder in Alleinstellung verwendbar sind, ohne den Rahmen der vorliegenden Erfindung zu verlassen.

Dies betrifft insbesondere die nachstehend anhand eines Ausführungsbeispiels erläuterte Verschaltung mittels elektropneumatischer Ventile, die im Rahmen fachmännischen Handelns auch auf andere, an sich bekannte Weise realisiert werden kann.

Ausführungsbeispiele der Erfindung sind in der Zeichnung dargestellt und werden in der nachfolgenden Beschreibung näher erläutert. Es zeigen:
- Fig. 1: eine schematisierte Gesamtansicht einer erfindungsgemäßen Steuereinrichtung für den Einsatzfall eines Fügegerätes;
- Fig. 2: einen Hydraulik- und Stromlaufplan zur Erläuterung der Wirkungsweise eines Ausführungsbeispiels einer erfindungsgemäßen Steuereinrichtung;
- Fig. 3: einen weiter detaillierten Stromlaufplan zur Erläuterung eines Ausführungsbeispiels einer erfindungsgemaßen Steuereinrichtung;
- Fig. 4: eine Stromlaufplan, ähnlich Fig. 3, jedoch für ein anderes Ausführungsbeispiel.

In Fig. 1 bezeichnet 10 insgesamt eine Krafteinheit, wie sie z.B. zum Pressen, Prägen u. dgl. engesetzt werden kann. Ein U-förmiges Portal 11 ist auf einen Arbeitstisch 12 aufgesetzt, der ein zu fügendes Werkstück 13 trägt. Ein Kraftantrieb 14, dessen Einzelheiten weiter unten zu Fig. 2 noch erläutert werden, ist mit seitlich angesetzten Ventilpaketen 15 und 16 versehen. Unten aus dem Kraftantrieb 14 ragt eine Betätigungsstange 17 heraus, die vertikal in Abhängigkeit von der Betätigung der Ventilpakete 15, 16 verfahrbar ist. Die Betätigungsstange 17 kann an ihrem unteren axialen Ende ein Werkzeug 18, beispielsweise einen Prägestempel o. dgl. tragen.

Die Betätigunsstange 17 ist seitlich an einen Arm 19 angekoppelt, der mit einer Wegmeßeinheit 20 für die vertikale Auslenkung der Betätigungsstange 17 zusammenwirkt.

Über Anschlußkabel 21, 22, 23, 24 sind die Wegmeßeinheit 20 sowie die Ventilpakete 15, 16 an ein Steuergerät 25 angeschlossen.

Das Steuergerät 25 verfügt z.B. über eine erste Tastatur 26 zur Vorgabe eines oder mehrerer Ausfahrwege der Betätigungsstange 17 sowie über eine zweite Tastatur 27, die z.B. zur Vorgabe bestimmter Betätigungskräfte oder Weg/Kraft-Verläufe dienen kann. Eine schematisiert angedeutete Anzeigeeinheit 28 dient zur Anzeige von Betriebszuständen, Betriebsparametern u. dgl.

Mit der in Fig. 1 dargestellten Krafteinheit will man z.B. vorgeben können, daß die Betätigungsstange 17 zunächst im Eilgang einen großen Weg durchmißt, um den sie zuvor vom Werkstück 13 abgehoben war, um dieses im Bereich des Arbeitstischs 12 handhaben zu können. Die Betätigungsstange 17, ggf. mit Werkzeug 18, soll alsdann mit geringer Geschwindigkeit einen bestimmten Restweg unter hoher Krafteinwirkung (typischerweise im Bereich zwischen 10 und 500 kN) durchfahren. Dabei soll die Krafteinheit 10 so gesteuert werden können, daß die Betätigungsstange 17 entweder einen vorgegebenen Krafthub durchmißt, d.h. ohne Einflußnahme auf die Betätigungskraft, sofern diese natürlich einen bestimmten Grenzwert nicht überschreitet, oder aber es soll ein bestimmter Kraft-Endwert erreicht werden, ohne Berücksichtigung des hierfür erforderlichen Hubes.

Im Falle des vorgegebenen Hubes will man jedoch ermitteln können, ob die hierzu erforderliche Kraft innerhalb eines bestimmten Toleranzbereichs liegt, und umgekehrt möchte man bei vorgegebener Betätigungskraft wissen, ob der hierzu durchmessene Hub innerhalb eines bestimmten Toleranzbereichs liegt, um bei Überschreiten des Toleranzbereichs jeweils ein Ausschußteil definieren zu können.

In Fig. 2 erkennt man weitere Einzelheiten des Kraftantriebs 14 samt der zugehörigen Steuerung.

Der an sich bekannte Kraftantrieb 14 weist im vorderen Teil einen Arbeitskolben 40 auf, der in einer ersten Zylinderbohrung 41 verhältnismäßig großen Durchmessers läuft. Mittels eines vorderen Kanals 42 und eines hinteren Kanals 43 ist der Arbeitskolben 40 von beiden Seiten mit Druckluft beaufschlagbar. Hierzu dient eine erste Leitung 44, die an den vorderen Kanal 42 angeschlossen ist und zu einem ersten elektropneumatischen 2/2-Servoventil 45 führt. Eine zweite Pneumatikleitung 46 ist an den hinteren Kanal 43 angeschlossen und führt zu einem zweiten elektropneumatischen 2/2-Servoventil 47. Die Servoventile 45, 47 sind über eine dritte Leitung 48 bzw. eine vierte Leitung 49 an eine gemeinsamen Druckluftanschluß 50 angeschlossen, der typischerweise mit einem Versorgungsdruck von 5 bar beaufschlagt ist.

Die Betätigungsstange 17, die mit dem Arbeitskolben 40 verbunden ist, ist mit einer zweiten zylindrischen Bohrung 56 versehen. In einer dritten zylindrischen Bohrung 57, deren Durchmesser etwa dem der ersten zylindrischen Bohrung 41 entspricht, läuft ein Ölkolben 58, der vor sich einen Ölraum (Speicherraum) 60 definiert, der bis in die zweite zylindrische Bohrung 56 reicht. Der Ölkolben 58, der frei in der dritten zylindrischen Bohrung 57 läuft, ist über eine Wendelfeder 61 mit einem ebenfalls in der dritten zylindrischen Bohrung 57 frei laufenden Luftkolben 62 verbunden. Der Luftkolben 62 läuft nach vorne in einen Verdrängerkolben 63 aus, dessen Querschnittsfläche wesentlich geringer als die Querschnittsfläche des Luftkolbens 62, des Ölkolbens 58 und des Arbeitskolbens 40 ist. Der Durchmesser des Verdrängerkolbens 63 ist etwas geringer als der Durchmesser der zweiten zylindrischen Bohrung 56.

Mittels eines Kanals 64 kann die Rückseite des Luftkolbens 62 über eine fünfte Leitung 65 mit Druckluft beaufschlagt werden. Die fünfte Leitung 65 führt zu einem 2/2-Schaltventil 66, das beim dargestellten Ausführungsbeispiel mit einem Vorsteuerventil versehen ist.

Eine sechste Leitung 67 ist an den hinteren Kanal 43 angeschlossen und dient zur Druckluftversorgung des 2/2-Schaltventils 66.

Mit 68 ist eine siebte Leitung angedeutet, die in den Raum zwischen Ölkolben 58 und Luftkolben 62 mündet. Mit der siebten Leitung 68 soll angedeutet werden, daß der Luftkolben 62 selbstverständlich auch doppelt wirkend ausgebildet und von beiden Seiten mit Druckluft beaufschlagt werden kann, wenn dies im Einzelfall günstiger sein sollte.

Eine achte Leitung 70 führt als Stichleitung von der sechsten Leitung 67 weg zu einem Drucksensor 71. Der Drucksensor 71 ist seinerseits an einen Regler 72 angeschlossen, der ein weiteres Eingangssignal übe eine Signalleitung 73 von der Wegmeßeinheit 20 empfängt. Außerdem ist der Regler 72 an die Tastaturen 26, 27 angechlossen, und er verfügt über Ausgangsklemmen 74, die über die Anschlußkabel 22, 23 zu den Ventilpaketen 15, 16 bzw. den darin enthaltenen Servoventilen 45, 47 und dem Schaltventil 66 führen.

Die Wirkungsweise der Anordnung gemäß Fig. 2 soll nun anhand des Stromlaufplans der Fig. 3 näher erläutert werden.

Bei der nachstehend geschilderten Variante wird vom Benutzer der Krafteinheit 10 ein erster Weg sₐ vorgegeben, der von der Betätigungsstange 17 im Schnellgang durchfahren werden soll. Nach Durchmessen dieses Weges sₐ soll im Krafthub ein zweiter, kleinerer Weg sₑ durchmessen werden. Während des Krafthubs soll der Druck p, der auf den Luftkolben 62 wirkt und der über den Druckübersetzers 62/63 in die Kraft der Betätigungsstange 17 umgerechnet werden kann, ermittelt werden, und es soll eine Aussage darüber herbeigeführt werden, ob der zum Durchmessen des Krafthubes sₑ erforderliche Druck p innerhalb einer vorbestimmten Toleranz zwischen einem unteren Druckwert pᵤ und einem oberen Druckwert pₒ liegt.

Um dies zu erreichen, werden die Werte sₐ, Sₑ, pᵤ und pₒ zunächst mittels der Tastaturen 26, 27 in das Steuergerät 25 eingegeben.

Um die Krafteinheit 10 in Betrieb zu setzen, wird zunächst über eine Klemme 75 ein Startsignal auf ein Flip-Flop 76 gegeben und dieses damit gesetzt. Das Flip-Flop 76 betätigt seinerseits das zweite elektropneumatische 2/2-Servoventil 47, so daß Druckluft auf den Arbeitskolben 40, une zwar von rechts in Fig. 2, gelangen kann.

Die Wegmeßeinheit 20 ist an einen ersten Komparator 81 angeschlossen, dessen Ausgang mit einem ersten Null-Detektor 82 verbunden ist. Der Null-Detektor 82 steuert seinerseits den Setzeingang eines zweiten Flip-Flop 83, dessen Ausgang wiederum das 2/2-Schaltventil 66 betätigt. Ein zweiter Komparator 84 ist ausgangsseitig an einen zweiten Null-Detektor 85 angeschlossen, dessen Ausgang mit dem Rücksetzeingang des zweiten Flip-Flop 83 verbunden ist.

Die weiteren Eingänge der Komparatoren 81, 82 werden durch Klemmen 86, 87 gebildet, an denen Sollwerte, nämlich ein Wert sₐ für das Ende des Eilganges und ein Wert sₑ für das Ende des Langsamganges angelegt sind.

Der Drucksensor 71 ist an einen dritten Komparator 88 angeschlossen, dessen Ausgang mit einer ersten Schwellwertstufe 89 verbunden ist. Der Ausgang der Schwellwertstufe 89 liegt wiederum am Eingang eines UND-Gatters 90.

Der Drucksensor 71 ist ferner mit einem Eingang eines vierten Komparators 91 verbunden, dessen Ausgang mit einer zweiten Schwellwertstufe 92 verbunden ist. Deren Ausgang ist wiederum mit einem zweiten Eingang des UND-Gatters 90 verbunden. Die weiteren Eingänge der Komparatoren 88, 91 sind auf Klemmen 93, 94 geführt, an die Sollwerte anlegbar sind, nämlich der untere Schwellwert Pᵤ sowie der obere Schwellwert pᵤ des Drucks p. Die Schwellwerte der Schwellwertstufen 89, 92 definieren ein Druckintervall 95. Der Ausgang des UND-Gatters 90 ist auf eine Anzeige 96 geführt.

Die Wirkungsweise der Einrichtung ist wie folgt:
Sobald sich der Arbeitskolben 40 durch Setzen des ersten Flip-Flops 76 in Fig. 2 nach links bewegt, gibt der Arm 19 mit der Wegmeßeinheit 20 ein Signal s ab, das über die Signalleitung 73 dem Regler 72 zugeführt wird. Im Regler 72 wird das Signal s in den Komparatoren 81 und 84 mit den kort vorgegebenen Sollwerten sₐ und sₑ verglichen. Sobald der Sollwert sₐ erreicht ist, d.h. am Ende des Schnellgang-Bereichs, spricht der Null-Detektor 82 an und setzt das zweite Flip-Flop 83, das wiederum das 2/2-Schaltventil 66 betätigt. Da das zweite elektropneumatische 2/2-Servoventil 47 noch eingeschaltet bleibt, kann über die sechste Leitung 67 Luftdruck aus dem rechten Kanal 43 übernommen und mittels des 2/2-Schaltventils 66 über die Leitungen 67, 65 in den Kanal 64 geleitet werden, so daß der Luftkolben 62 sich nach links bewegt und der Verdrängerkolben 63 mit entsprechender Kraftverstärkung für einen Druckaufbau im Ölraum 60 sorgt. Die Betätigungsstange 17 setzt auf diese Weise ihren Weg nach links in Fig. 2 fort, wobei durch Umschalten des ersten elektropneumatischen 2/2-Servoventils 45 auf beiden Seiten des Arbeitskolbens 40 derselbe Druck eingestellt werden kann, um die weitere Bewegung der Betätigungsstange 17 ausschließlich von der Auslenkung des Verdrängerkolbens 63 abhängig zu machen.

Wenn schließlich über den zweiten Komparator 84 erkannt wird, daß die Betätigungsstange 17 den Endwert sₑ des langsamen Krafthubes erreicht hat, wird über den Null-Detektor 85 das zweite Flip-Flop 83 zurückgesetzt und das Schaltventil 66 wieder umgeschaltet.

Durch Entlüften der rechten Seite des Arbeitskolbens 40 bei gleichzeitiger Druckluftbeaufschlagung über den linken Kanal 42 kann nun der Arbeitskolben 40 mit hoher Geschwindigkeit wieder in die Ausgangsposition zurückgefahren werden.

Während der vorstehend beschriebenen Operation, insbesondere während des Langsam-Krafthubes wurde über den Drucksensor 71 der Druck p an der Rückseite des Luftkolbens 62 überwacht. Wenn der Druck in diesem Bereich innerhalb des Intervals 95 liegt, so spricht die Anzeige 96 an, weil nur in diesem Interval die Ausgänge beider Schwellwertstufen 89 und 92 ein positives logisches Signal zeigen, während außerhalb des Intervalls 95 eine der beiden Schwellwertstufen ein negatives logisches Signal führt. Dies bedeutet, daß bei betätigter Anzeige 96 ein Werkstück im Sollbereich bearbeitet wurde, während bei Verlöschen der Anzeige 96 ein Ausschußteil produziert wurde.

Der in Fig. 4 erkennbare Stromlaufplan entspricht weitgehend dem Stromlauf der Fig. 3, und es sind entsprechende Elemente mit gleichen Bezugszeichen versehen. Lediglich durch Hinzufügen eines "a" sind in ihrer Funktion vergleichbare Bauelemente bezeichnet.

Bei der in Fig. 4 gezeigten Variante wird das Durchfahren des Schnellganges über die Element 81 bis 83 durch Erreichen des Endwertes sₐ in der bereits beschriebenen Weise überwacht. Im langsamen Krafthub wird allerdings das Erreichen des Endwerts des Krafthubs nicht über den Weg, sondern über den Druck überwacht, und zwar im zweiten Komparator 84a, der mit einem entsprechenden Sollwert pₐ beschaltet ist. Wenn dieser Endwert erreicht wird, schaltet das 2/2-Schaltventil 66 um, und der Langsam-Krafthub ist beendet.

Um auch in diesem Fall eine Aussage über ein korrekt gefertigtes Teil oder ein Ausschußteil zu treffen, wird mit Komparatoren 88a, 91a und Schwellwertstufen 89a, 92a ein Intervall 95a definiert, in diesem fall allerdings ein Intervall des Weges, das zwischen einem unteren Grenzwert sᵤ und einem oberen Grenzwert sₒ liegt. Im übrigen entspricht die Logik den Elementen der unteren Hälfte der Fig. 3.

Während also bei der Variante gemäß Fig. 3 erkannt wurde, ob zum Durchmessen eines vorgegebenen Weges im Langsam-Krafthub mehr oder weniger als ein vorbestimmter Druckbereich benötigt wurde, ist es bei der Variante gemäß Fig. 4 umgekehrt, weil dort im Langsam-Krafthub auf das Erreichen eines End-Druckwerts abgestellt wird und erst dann geprüft wird, ob zum Erreichen dieses Druckwerts ein Weg durchmessen wurde, der innerhalb einer bestimmten Toleranz liegt.

## Patentansprüche

1. Steuereinrichtung für einen pneumo-hydraulischen Kraftantrieb (14) mit einer Betätigungsstange (17), die mittels eines damit verbundenen Arbeitskolbens (40) pneumatisch im Eilgang mit geringer Kraft über große Wege sowie mittels eines Verdrängerkolbens (63) hydraulisch im Langsamgang mit großer Kraft über kleine Wege betätigbar ist, wobei der Verdrängerkolben (63) seinerseits über einen Luftkolben (62) pneumatisch betätigbar ist und mit diesem zusammen einen Druckübersetzer (62,63) bildet und wobei zur Beaufschlagung des Arbeitskolbens (40) eine erste Ventilanordnung (15,45,47) und zur Beaufschlagung des Luftkolbens (62) eine zweite Ventilanordnung (16,66) vorgesehen ist,
**dadurch gekennzeichnet,**
daß die ersten und zweiten Ventilanordnungen (15,45,47; 16,66) elektrisch ansteuerbar sind,
daß ein Regler (72) zur Ansteuerung der ersten und zweiten Ventilanordnungen (15,45,47; 16,66) vorgesehen ist,
daß dem Regler (72) ein Gerät (26) zur Vorgabe eines Ausfahrweges (sₐ) der Betätigungsstange (17) im Eilgang und des Endes des Längsamganges mittels eines zweiten Sollwertes (sₑ, pₐ) zugeordnet ist und daß die Betätigungsstange (17) mit einer Wegmeßeinheit (20) und die Wegmeßeinheit (20) mit dem Regler (72) funktionell derart gekoppelt sind, daß bis zum Erreichen eines ersten Ausgangssignal es (sₐ) der Wegmeßeinheit (20) die Betätigungsstange (17) mittels des von der ersten Ventilanordnung (15,45,47) beaufschlagten Arbeitskolbens (40) im Eilgang und anschließend bis zum Erreichen eines zweiten Signals (sₑ, pₐ) mittels des von der zweiten Ventilanordnung (16,66) beaufschlagten Druckübersetzers (62,63) im Langsamgang ausfahrbar ist, wobei die Umschaltung vom Eilgang auf Langsamgang unabhängig vom Betätigungsdruck des Arbeitskolbens (40) erfolgt.

2. Steuereinrichtung nach Anspruch 1,
**dadurch gekennzeichnet,**
daß der Arbeitskolben (40) doppelt wirkend ist und daß die erste Ventilanordnung (45,47) aus elektro-pneumatischen 2/2-Servoventilen besteht, über die der Betätigungsdruck des Arbeitskolbens (40) einstellbar ist.

3. Steuereinrichtung nach Anspruch 1 oder 2,
**dadurch gekennzeichnet,**
daß der Luftkolben (62) des Druckübersetzers (62,63) einfach wirkend ist und daß die zweite Ventilanordnung (16) aus einem elektro-pneumatischen 2/2-Schaltventil (66) mit Vorsteuerventil besteht, über welches der Betätigungsdruck des Luftkolbens (62) einstellbar ist.

4. Steuereinrichtung nach Anspruch 3,
**dadurch gekennzeichnet,**
daß das zweite dem Regler (72) zugeführte Signal ein zweites Ausgangssignal (sₑ) der Wegmeßeinheit (20) ist.

5. Steuereinrichtung nach Anspruch 4,
**dadurch gekennzeichnet,**
daß ein Drucksensor (71), der mit dem Druckübersetzer (62,63) druckschlüssig verschaltet ist, vorgesehen ist, über den der Betätigungsdruck (p) des Druckübersetzers (62,63) elektrisch permanent meßbar und mit einem vorgegebenen Betätigungsdruckintervall (95) innerhalb des Reglers (72) vergleichbar ist.

6. Steuereinrichtung nach Anspruch 3,
**dadurch gekennzeichnet,**
daß das zweite Signal ein Ausgangssignal (pₐ) eines den Betätigungsdruck (p) des Druckübersetzers (62,63) erfassenden Drucksensors (71) ist.

7. Steuereinrichtung nach Anspruch 6,
**dadurch gekennzeichnet,**
daß das Ausgangssignal (sₐ) der Wegmeßeinheit (20) mit einem vorgegebenen Wegintervall (95a), welches durch den maximal zulässigen Weg der Betätigungsstange (17) definiert ist, vergleichbar ist.

## Claims

1. A STEERING DEVICE for a pneumo-hydraulic drive (14),
with an actuation rod (17)
travelling with the aid of an associated work piston (40) pneumatically powered at high speed and low force over a long distance and, with the aid of a displacement piston (63), hydraulically powered at low speed and high force over a short distance;
the displacment piston (63) being, in turn, pneumatically actuatable from an air piston (62) and, together with the latter, jointly forming a pressure intensifier (62/63),
the work piston (40) being pressurised from a first valve set (15, 45, 47) and the air piston (62) from a second valve set (16,66),
characterised by :
a controller (72) triggering both valve sets (15,45,47; 16,66),
the controller (72) being associated with a transmitter (26) for presetting an extension path(sₐ) of the actuation rod (17) high speed travel with the aid of a second required value (sₑ pₐ) at the end of the low speed section,
the actuation rod (17) being functionally linked with a displacement distance transducer (20) and the latter with the controller (72) in such manner as to procure that, till such time as the initial output signal (sₐ) is triggered at the displacement distance transducer (20), the actuation rod (17) must, powered from the work piston (40), pressurised from the first valve set (15, 45, 47), travel at high speed before becoming extendable at low speed when the second output signal (sₑ pₐ) causes the second valve set (16,66) to activate the pressure intensifier (62/63),
the change-over from high to low speed being independent of the actuating pressure required at the work piston (40).

2. STEERING DEVICE,
to Claim 1,
characterised by :
the work piston (40) being double-acting and the initial valve set (45,47) comprising electro-pneumatic 2/2 servovalves for setting the actuation pressure required at the work piston (40).

3. STEERING DEVICE,
to Claim 1 or Claim 2,
characterised by :
the air piston (62) of the pressure intisifier (62/63) being of the single action type and the second valve set (16) comprising an electro-magnetic 2/2 switch valve (66) with precontrol valve for setting the actuation pressure required at the air piston (62).

4. STEERING DEVICE,
to Claim 3,
characterised by :
the second impulse received by the controller (72) being a second output signal (sₑ) from the displacement distance transducer (20).

5. STEERING DEVICE,
to Claim 4,
characterised by :
a pressure sensor (71) being provided to link up with the pressure intensifier (62/63) so that the actuation pressure (p) for the pressure intensifier (62/63) is permanently measurable electrically and comparable against a preset actuation pressure pulse interval (95) within the controller (72).

6. STEERING DEVICE,
to Claim 3,
characterised by :
the second signal being an output signal (pₐ) to be picked up by a pressure sensor (71) relative to the activation pressure (p) for the pressure intensifier (62/63).

7. STEERING DEVICE,
to Claim 6,
characterised by :
the output signal (sₐ) from the displacement distance transducer (20) being comparable against a preset path pulse interval (95a) defining the maximum admissible travel distance for the actuation rod (17).

## Revendications

1. Dispositif de commande d'un entraînement mécanique hydropneumatique (14) déplaçant une tige de travail (17) pneumatiquement sur une longue course à vitesse rapide et puissance réduite, au moyen d'un piston de travail (40) relié à la tige, hydrauliquement sur une faible course à vitesse lente et puissance élevée au moyen d'un piston de refoulement (63), qui peut être lui-même actionné par un piston pneumatique (62) avec lequel il forme un démultiplicateur de pression -62, 63), un premier système de soupapes (15, 45, 47) étant prévu pour actionner le piston de travail (40) et un deuxième (16, 66) pour actionner le piston pneumatique (62), caractérisé en ce que :
- les deux systèmes de soupapes (15, 45, 47) et (16, 66) sont commandés électriquement,
- un régulateur (72) est associé à un appareil (26) pour préimposer une avance rapide (sₐ) de la tige de travail (17) ainsi que la fin de la course lente au moyen d'une seconde valeur imposée (sₑ, pₐ),
- la tige de travail (17) et une unité de mesure de déplacement (20) d'une part, cette unité et le régulateur d'autre part, ont leurs fonctionnements associés de sorte que, jusqu'au moment où l'unité de mesure de déplacement (20) émet un premier signal de sortie (sₐ), la tige de travail (17) se déplace à vitesse rapide sous l'action du piston de travail (40) alimenté par le premier système de soupapes (15, 45, 47), puis jusqu'à ce que soit émis un second signal (sₑ, pₐ), se déplace à vitesse lente sous l'action du démultiplicateur de pression (62, 63) alimenté par le deuxième système de soupapes (16, 66), le passage de la vitesse rapide à la vitesse lente étant indépendant de la pression actionnant le piston de travail (40).

2. Dispositif de commande selon la revendication 1, caractérisé en ce que le piston de travail (40) est à double effet et le premier système de soupapes (45, 47), constitué d'un servodistributeur électropneumatique du type à 2/2 voies assure le réglage de la pression d'actionnement du piston de travail.

3. Dispositif de commande selon la revendication 1 ou 2, caractérisé en ce que le piston pneumatique (62) du démultiplicateur de pression (62, 63) est à simple effet, tandis que le second système de soupapes (16), constitué d'un distributeur électropneumatique de type à 2/2 voies équipé d'une présoupape de commande assure le réglage de la pression d'actionnement du piston de travail.

4. Dispositif de commande selon la revendication 3, caractérisé en ce que le second signal adressé au régulateur (72) est un second signal de sortie (sₑ) de l'unité de mesure de déplacement.

5. Dispositif de commande selon la revendication 4, caractérisé en ce qu'il est prévu un capteur de pression (71) déconnectée au point de vue des pressions de multiplicateur de pression (62, 63), ce capteur assurant en permanence la mesure électrique de la pression d'actionnement (p) du démultiplicateur de pression (62, 63) et sa comparaison, dans le régulateur (72) avec les limites d'une plage de valeurs préimposée.

6. Dispositif de commande selon la revendication 3, caractérisé en ce que le second signal est un signal de sortie (pₐ) d'un capteur de pression (71) mesurant la pression d'actionnement (p) du démultiplicateur de pression (62, 63).

7. Dispositif de commande selon la revendication 6, caractérisé en ce que le signal de sortie (sₐ) de l'unité de mesure de déplacement est comparé aux limites d'une plage de valeurs préimposée (95a) définie par le déplacement maximal admissible de la tige de travail (17).
